# EUROPÄISCHE PATENTSCHRIFT

(11) **EP 0 591 877 B1**
(45) Veröffentlichungstag und Bekanntmachung des Hinweises auf die Patenterteilung: **07.05.1997**
(21) Anmeldenummer: 93115948.7
(22) Anmeldetag: 02.10.1993
(51) Int. Cl.: B05B 1/18, B05B 1/16, B05B 15/02

(54) **Duscheinrichtung mit selbstreinigendem Duschkopf**
Shower with self-cleaning shower head
Douche avec pomme de douche autonettoyante

(30) Priorität: 07.10.1992 DE 4233694
(43) Veröffentlichungstag der Anmeldung: 13.04.1994
(73) Patentinhaber: FRANZ SCHEFFER oHG, D-58706 Menden (DE)
(72) Erfinder: Weidner, Eugen, D-58644 Iserlohn (DE)
(74) Vertreter: Schulte, Jörg, Dipl.-Ing.

(56) Entgegenhaltungen:
- EP-A- 0 235 487
- FR-A- 953 772
- GB-A- 2 210 566
- US-A- 1 982 538
- US-A- 2 035 194
- US-A- 2 803 499
- US-A- 5 119 991

## Beschreibung

Die Erfindung betrifft eine Duscheinrichtung mit dem zugleich zur Wasserzuführung dienenden Griffteil und dem Brausekopf, der eine Vielzahl von Brauselöchern und diesen zugeordnete und vom Durchmesser her angepaßte Stifte aufweist, wobei die Stifte und die die Brauselöcher aufweisende Platte relativ zueinander verschieblich sind und die Stifte mit dem Gehäuse des Brausekopfes fest verbunden sind.

Bei den Brauseköpfen von Duscheinrichtungen neigen die in der Abdeckplatte ausgebildeten Brauselöcher zum Verstopfen, was insbesondere durch kalkhaltige Wässer begünstigt wird. Schon frühzeitig sind Duscheinrichtungen entwickelt worden, bei denen im Brausekopf Platten mit Stiften angeordnet wurden, die bei Bedarf durch die verstopften Brauselöcher hindurchgedrückt werden konnten.

Aus der DE-C-711 583 ist eine Duscheinrichtung bekannt, bei der innerhalb des Brausekopfes eine verschiebbare Platte mit Stiften angeordnet ist, die unter Wasserdruck nach vorne geschoben wird. Die Stifte greifen bereits in Ruhestellung in die Brauselöcher und werden durch den Wasserdruck nach außen geschoben, um dann den Strahl zu formen. Die Stifte dienen also hier nur untergeordnet zur Aufrechterhaltung des Ausschlußquerschnittes der Brauselöcher.

Aus der US-A-1 982 538 ist dagegen eine Duscheinrichtung mit Brausekopf bekannt, bei dem die verschiebbare Platte über einen Einstellhebel bewegt werden kann. Die Stifte säubern beim Durchstoßen die Brauselöcher und gewährleisten eine vorgegebene Strahlform.

Die DE-A-37 07 885 zeigt eine Duscheinrichtung, bei der über eine Umschalteinrichtung unterschiedliche Strahlformen vorgegeben werden können. Beim Umschalten von der einen auf die andere Strahlform werden die einem Ring bzw. einer Platte zugeordneten Stifte in die einzelnen Brauselöcher eingeschoben, so daß bei jedem Umschalten eine Reinigung des Brauseloches von innen her erfolgt.

Die GB-A-2 210 566 zeigt eine Duscheinrichtung mit Brausekopf, bei der eine Platte mit den Stiften fest mit dem Gehäuse verbunden ist und bei der die die Brauselöcher aufweisende Düsenplatte beweglich und auf die besagten Stifte aufschiebbar ist, um so die Brauselöcher bei Bedarf zu reinigen. Dazu ist es erforderlich, daß die Düsenplatte gegen die Kraft einer Feder verschoben oder besagt verformt wird. Damit ist der gesamte Reinigungserfolg von der Sorgfalt des Benutzers abhängig und nach etwas längeren Standzeiten wird es nicht mehr möglich sein, die Brauselöcher durch Überschieben der Düsenplatte über die Stifte zu reinigen.

Bei den bekannten Duscheinrichtungen ist von Nachteil, daß jeweils ein Umschaltvorgang erforderlich ist, um den Reinigungsvorgang einzuleiten bzw. es auf die Sorgfalt des Benutzers ankommt, ob er die Stifte weitgenug durch die Brauselöcher hindurchführt (GB-A-2 210 566). Bei der aus der DE-C-711 583 bekannten Ausführung, bei der die Stifte auch im Ruhezustand in die Brauselöcher hineinreichen, ist nachteilig, daß die Stifte wegen der Führung des Wasserstrahls einen deutlich geringeren Durchmesser aufweisen müssen, so daß der Reinigungseffekt begrenzt ist. Einmal aufgetretene Ansätze beispielsweise von Kalk können mit dieser Einrichtung, die ja dann auch noch von der Höhe des Wasserdrucks abhängt, in der Regel nicht beseitigt werden. Bei der aus der DE-A-37 07 885 bekannten Lösung ist besonders nachteilig, daß eine Reinigung der Brauselöcher nur beim Umschaltvorgang eintritt. Wird also die Umschalteinrichtung längere Zeit nicht benutzt, können sich die Brauselöcher zusetzen, so daß dann auch mit Hilfe der Umschalteinrichtung der notwendige und gewünsche Reinigungsvorgang nicht zu erreichen ist.

Der Erfindung liegt daher die Aufgabe zugrunde, eine Duscheinrichtung mit einem Brausekopf zu schaffen, dessen Brauselöcher selbsttätig bei Einschalten der Sprühstellung gereinigt sind.

Die Aufgabe wird erfindungsgemäß dadurch gelöst, daß zwischen den Stiften und einer den Brausekopfauslauf schützenden Abdeckplatte, die mit den Brauselöchern ausgerüstete Düsenplatte von den Stiften geführt und gegen die Kraft sich auf der Abdeckplatte abstützender Federn gegen die Wasserzuführung abschließend, verschieblich angeordnet ist und daß die Brauselöcher der Düsenplatte einerseits mit den Stiften und andererseits mit Durchflüssen bildenden Ausnehmungen in der Abdeckplatte korrespondierend ausgebildet sind.

Stiften und andererseits mit Ausnehmungen in der Abdeckplatte korrespondierend ausgebildet ist.

Bei einer derartigen Duscheinrichtung werden die Brauselöcher praktisch nach jedem Einsatz automatisch gereinigt, indem nämlich dann die Düsenplatte mit den Brauselöchern durch die Federn gegen die Stifte verschoben wird, so daß in diesem Ruhestand die Stifte in den entsprechenden Brauselöchern ruhen. Bei der Funktion, bei der die Brauselöcher beansprucht werden und zum Zusetzen neigen, wird die Düsenplatte gegen die Kraft der Federn verschoben, so daß die Brauselöcher dann voll funktionsfähig sind. Wird bei einer Mehrfachfunktionsduscheinrichtung bzw. einem Mehrfachfunktionbrausekopf durch entsprechende Umstellung eine andere Funktion eingestellt, so bleiben die zum Zusetzen neigenden Brauselöcher durch die Stifte geschützt in ihrer Position und das Wasser kann beispielsweise unter Aufnahme von Luft aus dem Brausekopf herausströmen. Da aber die normale Duschstellung die Sprühstellung ist, bei der die Brauselöcher in Funktion treten, wird praktisch mit jedem Einschalten des Wassers bzw. mit dem Abstellen der Reinigungsprozeß bewirkt. Eine immer funktionstüchtige Duscheinrichtung ist somit gegeben.

Nach einer zweckmäßigen Ausbildung der Erfindung ist vorgesehen, daß die Stifte Teil der Wasserzuführung und mit dieser im Gehäuse festgelegt sind. Damit kann der Innenbau eines derartigen Brausekopfes vereinfacht werden, wobei die Stifte oder zumindest die Halterungen dafür in einem Arbeitsgang mit der Wasserzuführung hergestellt werden können. Eine stabile Lagerung und Ausbildung der Stifte ist so gewährleistet. Damit wiederum kann die Düsenplatte über die Federkraft bei Abstellen des Wassers garantiert auf die Stifte aufgeschoben werden, um die Reinigung der Brauselöcher zu erreichen bzw. um das Ansetzen von Schmutzteilen bzw. Kalkteilen von vornherein zu verhindern.

Möglichst optimal in die Brauselöcher einzuführende Stifte werden vorgegeben, wenn, wie erfindungsgemäß vorgesehen, die Stifte zylindrische Endstücke aufweisen, die mit den Brauselöchern korrespondierend ausgebildet sind, während die mit der Wasserzuführung verbundenen Taschen die Form eines spitzen Kegelstumpfes aufweisen. Insbesondere bei der noch weiter hinten beschriebenen Ausführung der Düsenplatte ist somit ein Offenhalten der Brauselöcher garantiert und gleichzeitig ein Freischaben des düsenförmigen Auslaufes der einzelnen Brauselöcher in der Düsenplatte. Außerdem sind die Stifte sicher und können aus zweckmäßigem Werkstoff hergestellt werden. Hierzu sieht die Erfindung vor, daß die Stifte als Stahlstifte und die Taschen als Kunststoff- oder Metallteile ausgebildet sind. Selbstverständlich ist es auch möglich, Stifte und Taschen aus dem gleichen Material herzustellen, beispielsweise als mit der Wasserzuführung gemeinsames Kunststoffbauteil.

Weiter vorne ist bereits darauf hingewiesen worden, daß derartige Duscheinrichtungen mit Ein- oder Mehrfachfunktionbrauseköpfen ausgerüstet werden können. Für eine Zweifunktionsbrause beispielsweise wird erfindungsgemäß eine Reinigung der Brauselöcher sichergestellt, indem die Wasserzuführung über zwei Kanäle verfügt, von denen einer oberhalb und der andere unterhalb der Düsenplatte endet und die wechselweise über einen Umschalter mit der Wasserzuführung bzw. dem Griffteil verbindbar sind. Damit wird das zuströmende Wasser nur in der Sprühstellung dazu verwendet, die Düsenplatte von den Stiften wegzubewegen, um dann den Weg für das Wasser durch die saubergehaltenen oder gesäuberten Brauselöcher freizugeben. Bei der zweiten Funktion wird das Wasser an der Düsenplatte vorbeigeführt, so daß diese in ihrer Ruhestellung beharrt und das Wasser auf zweckmäßige und gewünschte Weise beispielsweise mit Luft angereichert ausströmen kann. Strömt das Wasser dagegen auf die Düsenplatte und verschiebt diese, so wird dies dadurch gewährleistet, daß die Düsenplatte gegen die Ränder der Wasserzuführung bzw. des Innenbereiches des Brausekopfes abgedichtet ist.

Der Umschalter ist zweckmäßig so angebracht, daß er am Übergang Griffteil/Brausekopf positioniert und als Drehverteiler ausgebildet ist, so daß der Umschaltvorgang leicht quasi mit einem Finger zu bewerkstelligen ist.

Eine einfache und zweckmäßige Ausführung des Drehverteilers sieht vor, daß er mit seinem Zulaufende auf dem Rohrendstück des Griffteils drehbar und in der Wasserzuführung über Noppen und Schlitzführung gesichert gelagert ist. Damit ist die gewünschte Leichtgängigkeit erreicht und zugleich auch die Möglichkeit gegeben, während des Wasserzustroms eine Umstellung vorzunehmen. Der Drehverteiler wird dabei über den in der Schlitzführung drehbaren Noppen von einer in die andere Endstellung geführt.

In der Düsenplatten sind nicht nur einfache Brauselöcher ausgebildet, die von den Stiften durchstoßen werden, sondern zur besonderen Formgebung der Wasserstrahlen ist vorgesehen, daß die Düsenplatte auf der der Abdeckplatte zugewandten Seite düsenförmige Ansätze aufweist. Somit ist die Möglichkeit gegeben, die Form des Wasserstrahls bzw. der Wasserstrahlen optimal zu formen, wobei diese einmal vorgegebene Form für den weiteren Benutzungszeitraum immer gewahrleistet ist, weil der schon beschriebene Reinigungsvorgang über die feststehenden Stifte dies garantiert. Die düsenförmige Ausbildung der Ansätze hat darüber hinaus den Vorteil, daß es eine gewisse Führung für die Stifte gibt, die auch bei der verschobenen Düsenplatte in deren Endposition immer noch im Bereich der Ansätze sich befinden, so daß ein Verhaken o.ä. beim Zurückschieben der Düsenplatte über die Federn nicht auftreten kann. Zur Optimierung ist dabei vorgesehen, daß die düsenförmigen Ansätze auslaufseitig eine Auslaufdüse aufweisen. Damit ist die Möglichkeit gegeben, die Düsenplatte und damit die Auslaufdüsenform auszutauschen, wenn der Benutzer eine ganz bestimmte Form von Wasserstrahl wünscht. Der damit verbundene Aufwand ist relativ gering.

Eine stabile Lage der Düsenplatte auf den Federn einerseits und ein sicheres Hin- und Herbewegen der Düsenplatte andererseits ist gewährleistet, wenn die Federn zwischen zwei Loch- oder Düsenkreisen von einem der Abdeckplatte zugeordneten Nocken geführt angeordnet sind. Dabei ist es zweckmäßig, über den Umfang verteilt drei Federn zwischen Abdeck- und Düsenplatte anzuordnen, um so die Zahl der Federn möglichst gering zu halten und damit auch das Gewicht des Brausekopfes. Die drei über den Umfang verteilt angeordneten Federn gewährleisten eine optimale Lage und die Nocken eine gleichmäßige Führung der Federn, die durch das Hin- und Herbewegen der Düsenplatte aus ihrer vorgegebenen Position nicht herausrutschen können. Besonders zweckmäßig ist es, wenn die besonders ausgebildete Düsenplatte mit ihren düsenförmigen Ansätzen über die Abdeckplatte hinaus vorgeschoben werden kann, um die Wasserstrahlen nicht irgendwie noch negativ zu beeinflussen. Dies ist gewährleistet, indem die Ausnehmungen in der Abdeckplatte über zum Kreismittelpunkt weisende Stege verfügen, deren freie Kanten die düsenförmigen Ansätze der Düsenplatte führend angeordnet und ausgebildet sind. Die düsenförmigen Ansätze der Düsenplatte werden somit beim Verschieben der Düsenplatte und beim Durchstoßen der Abdeckplatte sicher geführt, wobei um die düsenförmigen Ansätze eine kreisringförmige Ausnehmung verbleibt, die für das Auströmen des Wassers bei den weitere Funktionsstellungen vorgesehen ist.

Die Erfindung zeichnet sich insbesondere dadurch aus, daß eine Duscheinrichtung mit einem Brausekopf geschaffen ist, der unabhängig davon, ob er als Ein- oder Mehrfachfunktionsbrause ausgebildet ist, immer vom Wasser einwandfrei zu durchströmende Brauselöcher aufweist. Diese Brauselöcher werden im Ruhezustand durch die eingeschobenen Stifte offengehalten, so daß beim Verschieben der Düsenplatte mit ihren Brauselöchern immer ein einwandfreies Durchströmen gewährleistet ist. Die Düsenplatte wird über die Federn mechanisch in diese Ruhestellung hineingeschoben, während sie durch das einströmende und durchströmende Wasser in der Arbeitsstellung gehalten wird. Dadurch wird erreicht, daß praktisch bei jedem Benutzen der Duscheinrichtung in der Sprühstellung ein Reinigungsvorgang automatisch abläuft, wodurch eine immer funktionsfähige Duscheinrichtung bzw. ein entsprechender Brausekopf vorgehalten wird. Durch eine entsprechende Ausbildung der Wasserzuführung wird bei einer Mehrfachfunktionsduscheinrichtung das Wasser in der Sprühstellung auf die Düsenplatte geführt, während es bei weiteren Funktionen an der Düsenplatte vorbeigeführt werden kann.

Weitere Einzelheiten und Vorteile des Erfindungsgegenstandes ergeben sich aus der nachfolgenden Beschreibung der zugehörigen Zeichnung, in der ein bevorzugtes Ausführungsbeispiel mit den dazu notwendigen Einzelheiten und Einzelteilen dargestellt ist. Es zeigen:
- Fig. 1: eine Duscheinrichtung im Längsschnitt,
- Fig. 2: eine Draufsicht auf die Abdeckplatte,
- Fig. 3: einen Schnitt durch die Abdeckplatte,
- Fig. 4: einen Schnitt durch das Griffteil,
- Fig. 5: eine Seitenansicht der als Einsatz ausgebildeten Wasserzuführung, teilweise im Schnitt,
- Fig. 6: die Duscheinrichtung in Sprühstellung,
- Fig. 7: die Duscheinrichtung in Softstellung,
- Fig. 8: einen Schnitt durch die Wasserzuführung,
- Fig. 9: die Düsenplatte in Draufsicht,
- Fig. 10: einen Längsschnitt durch die Düsenplatte und
- Fig. 11: einen Teil der Düsenplatte im Querschnitt.

Die Duscheinrichtung (1) besteht gemäß Fig. 1 aus dem Griffteil (2), das hohl ausgebildet ist und durch das das Wasser zuströmen kann sowie aus dem Brausekopf (3). Das Griffteil (2) ist im Querschnitt in Fig. 4 wiedergegeben. Denkbar ist es, daß in dieses Griffteil (2) ein Wasserschlauch oder Rohr integriert ist. Die aus Fig. 1 und 4 ersichtliche Ausführung ist jedoch die zweckmäßigere und einfachere.

Im Übergangsbereich zwischen Griffteil (2) und Brausekopf (3) ist ein Drehverteiler (4) bei der aus Fig. 1 ersichtlichen Ausführung angeordnet, um so über die Wasserzuführung (5) Wasser für die Sprühstellung bzw. die Softstellung einzuspeisen. Näheres hierzu ist noch weiter hinten erläutert.

Die Wasserzuführung (5) ist in das Gehäuse (6) des Brausekopfes (3) integriert. Es handelt sich hier zweckmäßigerweise um ein Bauteil, das anhand der Fig. 5 und 8 näher erläutert wird, wobei eine Vielzahl von Stiften (7, 8) Teil der Wasserzuführung (5) ist oder aber mit dieser fest verbunden ist.

Die Stifte (7, 8), die der Wasserzuführung (5) zugeordnet sind, reichen in der Ruhestellung in eine Düsenplatte (9) hinein, die in Fig. 1 teilweise dargestellt ist. Diese Düsenplatte (9) verfügt über düsenförmige Ansätze (10), die auf der der Abdeckplatte (14) zugewandten Seite (11) über die Düsenplatte (9) vorstehen. Diese düsenförmigen Ansätze (10) reichen in die entsprechende Ausnehmungen (16) der Abdeckplatte (14) hinein, wobei die Abdeckplatte (14) den Brausekopfauslauf (15) abdeckt und absichert. In den düsenförmigen Ansätzen (10) sind die einzelnen Brauselöcher (12, 13) ausgebildet, die somit über die Stifte (7, 8) in der Ruhestellung durchstoßen werden. Wird über die Wasserzuführung (5) Wasser in den Brausekopf (3) und auf die Düsenplatte (9) geleitet, so wird diese von den Stiften (7, 8) heruntergeschoben, so daß dann die Brauselöcher (12, 13) frei werden. Wird die Wasserzufuhr abgesperrt, so drücken die Federn (17), auf die später auch noch näher eingegangen wird, die Düsenplatte (9) wieder in die Ruhestellung zurück, wo die Brauselöcher (12, 13) von den Stiften (7, 8) durchstoßen sind. Ein bleibender Reinigungserfolg ist somit gegeben.

Die düsenförmigen Ansätze (10), die über die Düsenplatte (9) vorstehen, werden im Bereich der Ausnehmungen (16) der Abdeckplatte (14) über Stege (18, 19) abgestützt, wobei die freien Kanten (20) dieser Stege (18, 19) so ausgebildet sind, daß die düsenförmigen Ansätze (10) anliegen. Dadurch ergibt sich ein kreisförmiger bleibender Durchflußring für das Wasser, wenn die Softstellung eingestellt ist, wobei dann, wie anhand der Fig. 7 angezeigt ist, Luft in das Innere des Brausekopfes (3) einströmen kann, um sich mit dem Wasser zu vermischen.

Fig. 2 zeigt eine Draufsicht auf die Abdeckplatte (14), wobei insbesondere die Loch- und Düsenkreise (23, 24) zu erkennen sind sowie die in den einzelnen Ausnehmungen (16) ausgebildeten Stege (18, 19). Angedeutet sind außerdem die Nocken (25), auf denen sich die Federn (17), die hier nicht wiedergegeben sind, abstützen bzw. durch diese geführt sind. Dieser Nocken (25) ist auch in Fig. 3, einem Schnitt durch die Abdeckplatte (14) zu sehen, wobei auf der gegenüberliegenden Seite der Schnitt durch Ausnehmungen (16) der Loch- bzw. Düsenkreise (23, 24) gezeigt sind.

Die Fig. 6 und 7 zeigen einmal die Wasserführung bei Einschalten der Sprühstellung und bei Fig. 7 der Softstellung, wozu einmal das Wasser durch den Kanal (28) und gemäß Fig. 7 durch den Kanal (29) geleitet wird. Ergänzend zeigen hierzu die Fig. 5 und 8 einen Schnitt durch die Wasserzuführung (5) bzw. das entsprechende Teil, das im Gehäuse (6) festgelegt ist. Deutlich erkennbar ist, daß das Wasser bei der Softstellung über den Umschalter (30) in den Kanal (29) geleitet wird, von wo es sich mittig an der Düsenplatte (9) vorbei auf die Abdeckplatte (14) verteilt. Mittig über das Ansaugteil (41) wird Luft angesaugt, was durch die Pfeile kenntlich gemacht ist, so daß bei dieser Softeinstellung Wasser-Luft-Gemisch durch die Ausnehmungen (16) ausströmen kann. Dieser Duschwasseraustritt ist mit (42) bezeichnet.

Als Umschalter (30) bzw. Drehverteiler (4) dient ein leicht mit einem Finger zu betätigendes Teil, das, wie schon erwähnt, zwischen Brausekopf (3) und Griffteil (2) angeordnet ist und mit dem Zulaufende (31) sich in der Wasserzuführung (5) bzw. auf dem Rohrendstück (32) drehen läßt. Die Führung und zugleich Drehbegrenzung übernimmt der Noppen (33), der in der Schlitzführung (34) von einer Endstellung in die andere verschoben werden kann. Die in diesen Figuren wiedergegebene Ausführung stellt eine Zweifunktionsbrause dar. Bei einer Einfunktionsbrause wird auf diesen Umschalter (30) verzichtet und das Wasser strömt ausschließlich so wie in Fig. 6 angedeutet über die Wasserzuführung (5) und den Kanal (28) auf die Düsenplatte (9).

Fig. 8 zeigt die Ausbildung der Stifte (7, 8). Bei der hier wiedergegebenen Ausbildung gibt es einmal die zylindrischen Endstücke (36) sowie die diese aufnehmenden Taschen (37). Die Taschen (37) sind ihrerseits direkt mit dem Bauteil, was hier als Wasserzuführung (5) bezeichnet ist, verbunden.

Fig. 9 zeigt die Düsenplatte (9) in Draufsicht und Fig. 10 im Querschnitt. Diese Düsenplatte (9) ist mit den in beiden Figuren erkennbaren düsenförmigen Ansätzen (10) ausgerüstet, wobei letztere in Fig. 11 vergrößert wiedergegeben sind. Dabei wird deutlich, daß diese Ansätze die hier nicht dargestellten Stifte (7, 8) aufnehmen, wobei durch die Form beider Teile sichergestellt ist, daß beim Auf- und Abwärtsbewegen der Düsenplatte (9) evtl. Anbackungen abgetragen werden, so daß sie dann durch die Auslaufdüsen (39, 40) nach außen mit dem Wasser weggetragen werden, so daß eine immer saubere Auslaufdüse (39, 40) zur Verfügung steht.

## Patentansprüche

1. Duscheinrichtung (1) mit einem zugleich zur Wasserführung dienenden Griffteil (2) und einem Brausekopf (3), der eine Vielzahl von Brauselöchern (12, 13) und diesen zugeordnete und vom Durchmesser her angepaßte Stifte (7, 8) aufweist, wobei die Stifte (7, 8) und eine die Brauselöcher (12, 13) aufweisende Düsenplatte (9) relativ zueinander verschieblich und die Stifte (7, 8) mit dem Gehäuse (6) des Brausekopfes (3) fest verbunden sind,
**dadurch gekennzeichnet**,
daß zwischen den Stiften (7, 8) und einer dem Brausekopfauslauf (15) schützenden Abdeckplatte (14) die mit den Brauselöchern (12, 13) ausgerüstete Düsenplatte (9) von den Stiften (7, 8) geführt und mittels der Kraft sich auf der Abdeckplatte (14) abstützender Federn (17) gegen die Wasserzuführung (5) abschließend, verschieblich angeordnet ist und daß die Brauselöcher (12, 13) der Düsenplatte (9) einerseits mit den Stiften (7, 8) und andererseits mit Durchflüsse bildenden Ausnehmungen (16) in der Abdeckplatte (14) korrespondierend ausgebildet sind.

2. Duscheinrichtung nach Anspruch 1,
**dadurch gekennzeichnet**,
daß die Stifte (7, 8) Teil der Wasserzuführung (5) und mit dieser im Gehäuse (6) festgelegt sind.

3. Duscheinrichtung nach Anspruch 1,
**dadurch gekennzeichnet**,
daß die Stifte (7, 8) zylindrische Endstücke (36) aufweisen, die mit den Brauselöchern (12, 13) korrespondierend ausgebildet sind, sowie die Endstücke (36) aufnehmende Taschen (37), die mit der Wasserzuführung (5) verbunden sind und die Form eines spitzen Kegelstumpfes haben.

4. Duscheinrichtung nach Anspruch 3,
**dadurch gekennzeichnet,**
daß die Stifte (7, 8) als Stahlstifte und die Taschen (37) als Kunststoff- oder Metallteile ausgebildet sind.

5. Duscheinrichtung nach Anspruch 3,
**dadurch gekennzeichnet,**
daß die Wasserzuführung (5) zwei Kanäle (28, 29) aufweist, von denen einer oberhalb und der andere unterhalb der Düsenplatte (9) endet und die wechselweise über einen Umschalter (30) mit der Wasserzuführung (5) bzw. dem Griffteil (2) verbindbar sind.

6. Duscheinrichtung nach Anspruch 5,
**dadurch gekennzeichnet,**
daß der Umschalter (30) am Übergang Griffteil (2)/Brausekopf (3) angeordnet und als Drehverteiler (4) ausgebildet ist.

7. Duscheinrichtung nach Anspruch 6,
**dadurch gekennzeichnet,**
daß der Drehverteiler (4) mit seinem Zulaufende (31) auf dem Rohrendstück (32) des Griffteils (2) drehbar und in der Wasserzuführung (5) über Noppen (33) und Schlitzführung (34) gesichert gelagert ist.

8. Duscheinrichtung nach Anspruch 1,
**dadurch gekennzeichnet,**
daß die Düsenplatte (9) auf der der Abdeckplatte (14) zugewandten Seite (11) düsenförmige Ansätze (10) aufweist.

9. Duscheinrichtung nach Anspruch 8,
**dadurch gekennzeichnet,**
daß die düsenförmigen Ansätze (10) auslaufseitig eine Auslaufdüse (39, 40) aufweisen.

10. Duscheinrichtung nach Anspruch 1,
**dadurch gekennzeichnet,**
daß die Federn (17) zwischen zwei Brauseloch- oder Düsenkreisen (23, 24) von einem der Abdeckplatte (14) zugeordneten Nocken (25) geführt angeordnet sind.

11. Duscheinrichtung nach Anspruch 10,
**dadurch gekennzeichnet,**
daß über den Umfang verteilt drei Federn (17) zwischen Abdeck- (14) und Düsenplatte (9) angeordnet sind.

12. Duscheinrichtung nach Anspruch 8 oder Anspruch 9,
**dadurch gekennzeichnet,**
daß die Ausnehmungen (16) in der Abdeckplatte (14) über zum Kreismittelpunkt weisende Stege (18, 19) verfügen, deren freie Kanten (20) die düsenförmigen Ansätze (10) der Düsenplatte (9) führend angeordnet und ausgebildet sind.

## Claims

1. Shower device (1) with a handle part (2) also serving to supply water and a shower head (3) which comprises a plurality of sprinkler holes (12, 13) and pins (7, 8) assigned thereto and corresponding in diameter, in which the pins (7, 8) and a nozzle plate (9) comprising the sprinkler holes (12, 13) are displaceable relative to one another and the pins (7, 8) are firmly connected to the housing (6) of the shower head (3), **characterised in that** between the pins (7, 8) and a cover plate (14) protecting the shower head outflow (15) the nozzle plate (9) provided with sprinkler holes (12, 13) is guided by the pins (7, 8) and is finally arranged displaceably by means of the force of springs (17) supported on the cover plate (14) against the water supply (5) and in that the sprinkler holes (12, 13) of the nozzle plate (9) are designed corresponding with the pins (7, 8) on the one hand and with recesses (16) in the cover plate (14) forming passages on the other hand.

2. Shower device according to claim 1, **characterised in that** the pins (7, 8) are part of the water supply (5) and are secured therewith in the housing (6).

3. Shower device according to claim 1, **characterised in that** the pins (7, 8) have cylindrical end pieces (36) which are designed to correspond with the sprinkler holes (12, 13) and pockets (37) mounting the end pieces (36) which are connected to the water supply (5) and have the form of a pointed truncated cone.

4. Shower device according to claim 3, **characterised in that** the pins (7, 8) are steel pins and the pockets (37) are plastic or metal parts.

5. Shower device according to claim 3, **characterised in that** the water supply (5) has two channels (28, 29) one of which ends above the nozzle plate (9) and the other below the nozzle plate (9) and which can be connected optionally by a selector switch (30) to the water supply (5) and handle part (2).

6. Shower device according to claim 5, **characterised in that** the selector switch (30) is arranged at the transition between the handle part (2) and the shower head (3) and is designed as a revolving distributor (4).

7. Shower device according to claim 6, **characterised in that** the revolving distributor (4) is secured rotatably with its inlet end (31) on the tube end piece (32) of the handle part (2) and in the water supply (5) via knobs (33) and slit guiding (34).

8. Shower device according to claim 1, **characterised in that** the nozzle plate (9) on the side (11) facing the cover plate (14) has nozzle-shaped projections (10).

9. Shower device according to claim 8, **characterised in that** the nozzle-shaped projections (10) have an outlet nozzle (39, 40) on the outlet side.

10. Shower device according to claim 1, **characterised in that** the springs (17) are arranged between two sprinkler or nozzle circles (23, 24) guided by a cam (25) assigned to the cover plate (14).

11. Shower device according to claim 10, **characterised in that** distributed over the periphery three springs (17) are arranged between the cover (14) and nozzle plate (9).

12. Shower device according to claim 8 or claim 9, **characterised in that** the recesses (16) in the cover plate (14) have webs (18, 19) pointing to the middle point of the circle the free edges (20) of which are arranged and designed to guide the nozzle-shaped projections (10) of the nozzle plate (9).

## Revendications

1. Installation de douche (1) comprenant une partie de poignée (2) servant en même temps à la conduite d'eau et une pomme d'arrosage (3) qui présente plusieurs trous d'arrosage (12, 13) et des broches (7, 8) associées aux trous et adaptées quant au diamètre, les broches (7, 8) et une plaque de buse (9) présentant les trous d'arrosage (12, 13) étant mobiles en coulissement l'un par rapport à l'autre et les broches (7, 8) étant reliées de façon fixe avec le boîtier (6) de la pomme d'arrosage (3), caractérisée en ce qu'entre les broches (7, 8) et une plaque de recouvrement (14) protégeant la sortie (15) de la pomme d'arrosage, la plaque de buses (9) équipée des trous d'arrosage (12, 13) est guidée par les broches (7, 8) et est agencée de façon coulissante et étanche par rapport à la conduite d'eau (5) au moyen de la force de ressorts (17) s'appuyant sur la plaque de recouvrement (14), et en ce que les trous d'arrosage (12, 13) de la plaque de buses (9) sont formés d'une part avec les broches (7, 8) et d'autre part avec des évidements (16) correspondants situés dans la plaque de recouvrement (14) et formant des passages.

2. Installation de douche selon la revendication 1, caractérisée en ce que les broches (7, 8) font partie de la conduite d'eau (5) et sont fixées avec celles-ci dans le boîtier (6).

3. Installation de douche selon la revendication 1, caractérisée en ce que les broches (7, 8) présentent des pièces d'extrémité (36) cylindriques qui sont réalisées de façon correspondante avec les trous d'arrosage (12, 13) ainsi que des poches (37) recevant les pièces d'extrémité (36) qui sont reliées à la conduite d'eau (5) et qui possèdent la forme d'un tronc conique aigu.

4. Installation de douche selon la revendication 3, caractérisée en ce que les broches (7, 8) sont réalisées sous la forme de broches en acier et les poches (37) sont réalisées sous la forme de pièces en matière plastique ou en métal.

5. Installation de douche selon la revendication 3, caractérisée en ce que la conduite d'eau (5) présente deux conduits (28, 29) dont l'un se termine au-dessus et l'autre en-dessous de la plaque de buses (9) et qui peuvent être reliés de façon alternative par l'intermédiaire d'un commutateur (30) à la conduite d'eau (5) ou à la partie de poignée (2).

6. Installation de douche selon la revendication 5, caractérisée en ce que le commutateur (30) est agencé à la transition de la partie de poignée (2)/ pomme d'arrosage (3) et est réalisé sous la forme d'un distributeur rotatif (4).

7. Installation de douche selon la revendication 6, caractérisée en ce que le distributeur rotatif (4) peut être tourné avec son extrémité d'entrée (31) en direction de l'embout de tube (32) de la partie de poignée (2) et est monté dans la conduite d'eau (5) de façon assurée par l'intermédiaire de nopes (33) et un guidage par fente (34).

8. Installation de douche selon la revendication 1, caractérisée en ce que la plaque de buses (9) présente sur le côté (11) en regard de la plaque de recouvrement (14) des prolongements (10) en forme de buse.

9. Installation de douche selon la revendication 8, caractérisée en ce que les prolongements (10) en forme de buse présentent du côté sortie une buse de sortie (39, 40).

10. Installation de douche selon la revendication 1, caractérisée en ce que les ressorts (17) situés entre deux cercles d'arrosage/trous ou d'arrosage/buses (23, 24) sont agencés de façon à être guidés par une came (25) associée à la plaque de recouvrement (14).

11. Installation de douche selon la revendication 10, caractérisée en ce que trois ressorts (17) distribués sur le pourtour sont agencés entre la plaque de recouvrement (14) et la plaque de buses (9).

12. Installation de douche selon la revendication 8 ou 9, caractérisée en ce que les évidements (16) situés dans la plaque de recouvrement (14) sont munis de barrettes (18, 19) orientées en direction du centre de cercle, barrettes dont les bords libres (20) sont agencés et réalisés de façon à guider les prolongements (10) en forme de buse de la plaque de buses (9).
